# EUROPÄISCHE PATENTSCHRIFT

(11) **EP 1 738 028 B1**
(45) Veröffentlichungstag und Bekanntmachung des Hinweises auf die Patenterteilung: **14.01.2009**
(21) Anmeldenummer: 05701525.7
(22) Anmeldetag: 17.01.2005
(51) Int. Cl.: E01B 29/02

(54) **MASCHINE ZUM TRANSPORT VON WEICHEN**
MACHINE FOR TRANSPORTING POINTS
MACHINE POUR TRANSPORTER DES AIGUILLAGES

(30) Priorität: 07.04.2004 AT 6102004
(43) Veröffentlichungstag der Anmeldung: 03.01.2007
(73) Patentinhaber: Franz Plasser Bahnbaumaschinen-Industriegesellschaft m.b.H., 1010 Wien (AT)
(72) Erfinder: Theurer, Josef, A-1010 Wien (AT); Brunninger, Manfred, A-4203 Altenberg (AT)
(86) Internationale Anmeldenummer: PCT/EP2005/050167
(87) Internationale Veröffentlichungsnummer: WO 2005/098138

(56) Entgegenhaltungen:
- DE-A1- 3 419 205
- US-A- 4 249 467

## Beschreibung

Die Erfindung betrifft eine Maschine zum Transport von Weichen gemäß dem Oberbegriff von Anspruch 1.

Durch US 4 249 467 ist eine Maschine zum Transport von Gleisweichen und deren Ablage auf einer Schotterbettung bekannt. An jedem Ende eines die Gleisweiche tragenden Weichenträgers sind zwei Schienenfahrwerke und ein Raupenfahrwerk mit dem Weichenträger verbunden.

Weitere ähnliche Maschinen sind noch durch DE 2 313 055, DE 3 419 205, FR 2 325 765 und DE 3 419 240 bekannt.

Die Aufgabe der vorliegenden Erfindung liegt nun in der Schaffung einer Maschine der gattungsgemäßen Art, mit der unter Berücksichtigung unterschiedlicher Baustellenbedingungen vielseitigere Arbeitseinsätze möglich sind.

Erfindungsgemäß wird diese Aufgabe mit einer Maschine der eingangs genannten Art durch die im Kennzeichen von Anspruch 1 angeführten Merkmale gelöst.

Mit einer derartigen Ausbildung ist in vorteilhafter Weise sowohl ein Transport der Weiche vom Herstellerwerk zur Baustelle als auch deren Ablage auf die Schotterbettung möglich, ohne dass dazu spezielle Portalkräne oder dgl. erforderlich sind. Mit der dreiteiligen Ausbildung des Weichenträgers und der Ausschwenkbarkeit von dessen endseitigen Abschnitten ist auch auf räumlich beengten Baustellen, beispielsweise in Tunnels, eine problemlose Weichenablage gewährleistet.

Weitere Vorteile und Ausbildungen der Erfindung ergeben sich aus den weiteren Ansprüchen und der Zeichnung.

Im folgenden wird die Erfindung anhand von in der Zeichnung dargestellten Ausführungsbeispielen näher beschrieben.

Es zeigen:
Fig. 1 und 2 je eine Hälfte einer Maschine zum Transport und zur Verlegung einer Gleisweiche in Seitenansicht,
Fig. 3 und 4 je einen Querschnitt entlang der Schnittlinie III bzw. IV in Fig. 1 bzw. 2,
Fig. 5 eine Draufsicht auf einen Teil der Maschine, und
Fig. 6 eine weitere Ausführungsvariante.

Eine in Fig. 1 und 2 ersichtliche Maschine 1 weist zum Transport einer Gleisweiche 2 einen langgestreckten, balkenförmigen Weichenträger 3 auf. Dieser setzt sich aus einem die Gleisweiche 2 tragenden mittleren Trägerabschnitt 4 und zwei jeweils mit diesem durch ein Trägergelenk 5 verbundenen endseitigen Trägerabschnitten 6 zusammen. Diese sind jeweils auf einem mit zwei Schienenfahrwerken 7 und einem mittig dazwischen positionierten Raupenfahrwerk 8 verbundenen Fahrwerksträger 9 gelagert. Das Raupenfahrwerk 8 ist durch einen Drehantrieb 10 um eine Fahrwerksachse 11 drehbar und mit einem durch einen Motor 12 versorgbaren Fahrantrieb 13 ausgestattet. Jedes Schienenfahrwerk 7 ist durch einen Antrieb 14 entlang einer Drehzapfenachse 15 relativ zum Fahrwerksträger 9 höhenverstellbar. Zwischen Schienen- und Raupenfahrwerk 7, 8 ist jeweils ein höhenverstellbarer Hubstempel 36 am Fahrwerksträger 9 befestigt.

Wie auch in Fig. 3 und 4 ersichtlich, sind am mittleren Trägerabschnitt 4 Seilwinden 16 in einer Trägerlängsrichtung bzw. Längsachse 20 hintereinander angeordnet, wobei diese über ein Seil 19 paarweise mit einer Befestigungseinrichtung 17 in Form eines Querjoches 18 verbunden sind. Jedes Querjoch 18 weist (s. Fig. 4) mittig eine Öffnung 21 zur Aufnahme eines mit dem mittleren Trägerabschnitt 4 verbundenen und von diesem abstehenden Zentrierzapfens 22 auf. Mit dem Querjoch 18 verbundene Fixierhaken 23 sind mit einem Haken 25 in einer zur Trägerlängsrichtung 20 normalen Querrichtung unter eine Schiene 24 der Gleisweiche 2 schiebbar.

Wie in Fig. 3,4 und 5 ersichtlich, ist der endseitige Trägerabschnitt 6 um eine in dessen Längsrichtung verlaufende Schwenkachse 26 schwenkbar auf einem mit dem Fahrwerksträger 9 verbundnen Schwenkträger 27 gelagert. Zur Verschwenkung ist ein Schwenkantrieb 28 mit dem Trägerabschnitt 6 und dem Schwenkträger 27 vorgesehen. Die Schwenkachse 26 ist bezüglich einer Fahrwerksachse 29 des Raupenfahrwerkes 8 mittig positioniert. Ein Verschwenkwinkel α (s. Fig. 4) ist einerseits durch die - in strichpunktierten Linien angedeutete - Transportposition und andererseits durch die Verlegeposition des endseitigen Trägerabschnittes 6 begrenzt. Das Trägergelenk 5 weist (in der Verlegeposition) eine zur Fahrwerksachse 11 parallele Trägerachse 30 auf (Fig. 1,2). Die Distanz zwischen Trägerachse 30 und Fahrwerksachse 11 ist größer als deren Distanz zur Drehzapfenachse 15.

Wie in Fig. 6 angedeutet, kann alternativ das Trägergelenk 5 durch einen im endseitigen Trägerabschnitt 6 gelagerten Teleskopantrieb 31 relativ zur Fahrwerksachse 11 in Trägerlängsrichtung 20 distanziert werden. Der endseitige Trägerabschnitt 6 ist in Richtung von der Trägerachse 30 zur Fahrwerksachse 11 über diese hinaus durch einen Gegengewichtsabschnitt 32 verlängert. Dieser ist durch einen Antrieb 33 zur verbesserten Wirkung als Gegengewicht von der Schwenkachse 26 distanzierbar.

Im folgenden wird die Funktionsweise der Maschine 1 näher beschrieben.

Zum Aufnahme der im Herstellerwerk neben dem Gleis 34 liegenden Gleisweiche 2 wird die Maschine 1 bei angehobenen Schienenfahrwerken 7 mit Hilfe der um 90° verdrehten Raupenfahrwerke 8 in Gleisquerrichtung verfahren, bis der Weichenträger 3 über der Gleisweiche 2 zu liegen kommt. Mit Hilfe der Drehantriebe 10 - und der damit verbundenen Verschwenkung der endseitigen Trägerabschnitte 6 - sind parallel dazu jederzeit Positionsänderungen des mittleren Trägerabschnittes 4 zu dessen genauer Zentrierung über der Gleisweiche 2 möglich. Unter Beaufschlagung der Seilwinden 16 werden die Befestigungseinrichtungen 17 bzw. Querjoche 18 abgesenkt, die Haken 25 unter die Schienen 24 geschoben und verankert. Nun wird die Gleisweiche 2 mit Hilfe der Seilwinden 16 angehoben, bis die Zentrierzapfen 22 automatisch in die Öffnungen 21 jedes Querjoches 18 eintauchen und diese an eine Unterseite des mittleren Trägerabschnittes 4 angepresst werden.

Die solcherart sehr einfach ohne jedwede Hilfsarbeiten formschlüssig mit dem Weichenträger 3 verspannte Gleisweiche 2 wird in weiterer Folge durch die Raupenfahrwerke 8 in Gleisquerrichtung (unter Zuhilfenahme geeignete r Rampen) auf das Gleis 34 verfahren. Nach Absenken der Schienenfahrwerke 7 mit Hilfe der Antriebe 14 werden die Schienenfahrwerke 7 unter Anheben der Raupenfahrwerke 8 auf das Gleis 34 aufgesetzt. Unter Beaufschlagung der beiden Schwenkantriebe 28 wird die Gleisweiche 2 mitsamt dem Weichenträger 3 in eine um 60° zur Horizontalen geneigte Transportstellung (s. Fig. 3) geschwenkt. Damit kommen auch die sehr langen Schwellen der Gleisweiche 2 noch innerhalb eines Lichtraumprofiles zu liegen. Insbesondere im Falle von kleinen Gleisbögen bzw. störenden Hindernissen ist durch eine Querverschiebbarkeit zwischen Fahrwerksträger 9 und endseitigem Trägerabschnitt 6 durch einen Antrieb 37 eine Anpassung an Engstellen möglich.

Sobald die für die Ablage und den Einbau der Gleisweiche 2 vorgesehene Baustelle erreicht ist, erfolgt eine Rückverschwenkung der Gleisweiche 2 mitsamt dem Weichenträger 3 in die horizontale Verlegeposition (Fig. 4). Für den Fall, dass die Gleisweiche 2 direkt neben dem Gleis 34 abgelegt werden soll, erfolgt unter Beaufschlagung der Drehantriebe 10 eine Verschwenkung der endseitigen Trägerabschnitte 6 um die Fahrwerksachse 11. Folglich wird auch der mittlere Trägerabschnitt 4 mitsamt der Gleisweiche 2 in Gleisquerrichtung verlagert, bis die Gleisweiche 2 zur Gänze neben dem Gleis 34 positioniert ist (Fig. 5).

Unter Beaufschlagung der Seilwinden 16 wird die Gleisweiche 2 auf eine Schotterbettung 35 abgelegt, wobei noch durch die Drehantriebe 10 jederzeit eine genaue Positionsanpassung durchführbar ist. Sobald die Gleisweiche 2 auf der Schotterbettung 35 aufliegt, erfolgt ein Lösen der Haken 25, deren Querverschiebung am Querjoch 18 und deren Anheben zur Einführung der Zentrierzapfen 22.

Für den Fall, dass die endgültige Position der Gleisweiche 2 nicht direkt neben dem Gleis 34 liegt, kann die Maschine 1 unter Anheben der Schienenfahrwerke 7 auf die beiden um 90° verschwenkten Raupenfahrwerke 8 abgesetzt und durch die Fahrantriebe 13 in Gleisquerrichtung verfahren werden, bis die Abladeposition erreicht ist. Parallel kann mit einer entsprechenden Beaufschlagung der Drehantriebe 10 die richtige Positionierung der Gleisweiche 2 insbesondere in beengten Tunnelverhältnissen wesentlich erleichtert werden.

Um die Überführung der Maschine 1 von der Schotterbettung 35 auf das Gleis 34 zu erleichtern, werden die Hubstempel 36 gegen den endseitigen Trägerabschnitt 6 gedrückt (Fig. 2). Damit kann das - in Fahrtrichtung vordere - Schienenfahrwerk 7 ohne Einsatz von Rampen problemlos auf das Gleis 34 aufgesetzt werden. Nach Aktivierung des Antriebes 14 erfolgt eine Absenkung des Schienenfahrwerkes 7 und eine damit verbundene Anhebung des Raupenfahrwerkes 8.

Mit der erfindungsgemäßen Maschine 1 ist in besonders vorteilhafter Weise sowohl ein ungehinderter Weichentransport auf einem regulären Gleis als auch eine problemlose Ablage der Gleisweiche 2 in deren Einbauposition möglich, wobei - für den Wechsel von Transport- zur Verlegefunktion - keinerlei aufwendige Umrüstarbeiten sowie keine zusätzlichen Hilfseinrichtungen erforderlich sind. Trotz der vorteilhaften Verwendung von Seilwinden 16 ist durch die Zentrierzapfen 22 eine sehr einfache, rasche und wirkungsvolle Verbindung zwischen Weichenträger 3 und Gleisweiche 2 für deren siche ren Transport in Schräglage erzielbar. An der Baustelle ist die Gleisweiche 2 unter gänzlicher Vermeidung von durch die schwere Last gefährlichen und erschwerten Umrüstarbeiten sofort absenkbar. Durch geringfügige Verschwenkung der endseitigen Trägerabschnitte 6 sind jederzeit während der Absenkbewegung genaue Positionskorrekturen für einen präzisen Weicheneinba u möglich. Infolge der einfachen formschlüssigen Verspannung zwischen Weichenträger 3 und Gleisweiche 2 ist - unter Vermeidung von die Weiche beanspruchenden und durch die schwere Last gefährlichen Schaukelbewegungen - ein problemloser Quertransport vom Gleis 34 zur Einbaustelle gewährleistet.

Wie in Fig.6 angedeutet, kann wahlweise mit Hilfe des Antriebes 31 eine Verlängerung des endseitigen Trägerabschnittes 6 durchgeführt werden. Ebenso könnte der Gegengewichtsabschnitt 32 durch den Antrieb 33 zur Erhöhung des Gegengewichtes von der Fahrwerksachse 11 distanziert werden. Alternativ kann das Trägergelenk 5 auch als Kreuzgelenk für eine allseitige Beweglichkeit der miteinander verbundenen Trägerabschnitte 4,6 ausgebildet sein.

## Patentansprüche

1. Maschine zum Transport von Gleisweichen (2) und deren Ablage auf eine Schotterbettung (35), bestehend aus einem Seilwinden (16) und Befestigungseinrichtungen (17) zur Verbindung mit der Gleisweiche (2) aufweisenden Weichenträger (3), der endseitig jeweils über ein Schienen- und Raupenfahrwerk (7,8) auf einem Gleis (34) oder einer Schotterbettung (35) abstützbar ist, **gekennzeichnet durch folgende Merkmale:**
a) Schienen- und Raupenfahrwerk (7,8) sind jeweils **durch** einen gemeinsamen Fahrwerksträger (9) miteinander verbunden,
b) der Weichenträger (3) setzt sich aus einen mit den Seilwinden (16) verbundenen mittleren Trägerabschnitt (4) und zwei - endseitig jeweils **durch** ein Trägergelenk (5) gelenkig mit dem mittleren Trägerabschnitt (4) verbundenen und am Fahrwerksträger (9) gelagerten - endseitigen Trägerabschnitten (6) zusammen,
c) jeder der beiden endseitigen Trägerabschnitte (6) ist **durch** einen Drehantrieb (10) um eine zu einer Trägerachse (30) des Trägergelenkes (5) parallele und von diesem distanzierte Fahrwerksachse (11) relativ zum Fahrwerksträger (9) verschwenkbar.

2. Maschine nach Anspruch 1, **dadurch gekennzeichnet, dass** jeder endseitige Trägerabschnitt (6) - zur Verschwenkung um eine in einer Trägerlängsrichtung (20) verlaufende Schwenkachse (26) - relativ zum Fahrwerksträger (9) mit einem Schwenkantrieb (28) verbunden ist.

3. Maschine nach Anspruch 2, **dadurch gekennzeichnet, dass** die Schwenkachse (26) bezüglich einer Fahrwerksachse (11) des Schienenfahrwerkes (7) mittig angeordnet ist.

4. Maschine nach Anspruch 1 bis 3, **dadurch gekennzeichnet, dass** jeder endseitige Trägerabschnitt (6) auf einem um die Fahrwerksachse (11) drehbar mit dem Fahrwerksträger (9) verbundenen Schwenkträger (27) gelagert ist und der Schwenkantrieb (28) einerseits am Trägerabschnitt (6) und andererseits am Schwenkträger (27) befestigt ist.

5. Maschine nach Anspruch 4, **dadurch gekennzeichnet, dass** für die Verschwenkung des endseitigen Trägerabschnittes (6) um die Schwenkachse (26) ein Schwenkwinkel α von 60° vorgesehen ist.

6. Maschine nach einem der Ansprüche 1 bis 5, **dadurch gekennzeichnet, dass** das Trägergelenk (5) durch einen im endseitigen Trägerabschnitt (6) gelagerten Teleskopantrieb (31) relativ zur Fahrwerksachse (11) in Trägerlängsrichtung (20) distanzierbar ist.

7. Maschine nach einem der Ansprüche 1 bis 6, **dadurch gekennzeichnet, dass** der Abstand zwischen der Trägerachse (30) und der Fahrwerksachse (11) des endseitigen Trägerabschnittes (6) größer ist als der Abstand zwischen der Fahrwerksachse (11) und einer Drehzapfenachse (15) des Schienenfahrwerkes (7).

8. Maschine nach einem der Ansprüche 1 bis 7, **dadurch gekennzeichnet, dass** der endseitige Trägerabschnitt (6) in Richtung von der Trägerachse (30) zur Fahrwerksachse (11) über diese hinaus durch einen Gegengewichtsabschnitt (32) verlängert ist.

9. Maschine nach Anspruch 8, **dadurch gekennzeichnet, dass** der Gegengewichtsabschnitt (32) durch einen Antrieb () von der Fahrwerksachse (11) distanzierbar ist.

10. Maschine nach Anspruch 1, **dadurch gekennzeichnet, dass** eine Anzahl von in Trägerlängsrichtung (20) hintereinander angeordneten, je mit einem Paar von Seilwinden (16) verbundenen Befestigungseinrichtungen (17) vorgesehen ist, die jeweils eine Öffnung (21) zur Aufnahme eines vom mittleren Trägerabschnitt (4) abstehenden Zentrierzapfens (22) aufweisen.

11. Maschine nach Anspruch 10, **dadurch gekennzeichnet, dass** an jeder Befestigungseinrichtung (17) in einer zur Trägerlängsrichtung (20) normalen Querrichtung verschiebbar gelagerte Fixierhaken (23) mit einem unter eine Schiene (24) der Gleisweiche (2) schiebbaren Haken (25) vorgesehen sind.

12. Maschine nach einem der Ansprüche 1 bis 11, **dadurch gekennzeichnet, dass** das Raupenfahrwerk (8) zwischen zwei Schienenfahrwerken (7) angeordnet ist.

13. Maschine nach einem der Ansprüche 1 bis 12, **dadurch gekennzeichnet, dass** das Schienenfahrwerk (7) durch einen Antrieb (14) relativ zum Fahrwerksträger (9) höhenverstellbar ist.

14. Maschine nach einem der Ansprüche 1 bis 13, **dadurch gekennzeichnet, dass** zwischen endseitigem Trägerabschnitt (6) und dem Fahrwerksträger (9) ein höhenverstellbarer Hubstempel (36) zur Abstandsfixierung vorgesehen ist.

## Claims

1. A machine for the transport of track switches (2) and the laying thereof upon a ballast bed (35), consisting of a switch carrier (3) comprising cable winches (16) and fastening devices (17) for connection to the track switch (2), the switch carrier (3) being supportable at each end by means of a respective on-track undercarriage (7) and crawler track (8) on a track (34) or a ballast bed (35), **characterized by the following features:**
a) the on-track undercarriage (7) and crawler track (8) are connected to one another in each case by a common undercarriage girder (9),
b) the switch carrier (3) is composed of a carrier mid-section (4), connected to the cable winches (16), and two carrier end-sections (6) which are articulatedly connected at an end to the carrier mid-section (4) by means of a respective carrier joint (5) and supported on the undercarriage girder (9),
c) each of the two carrier end-sections (6) is pivotable relative to the undercarriage girder (9) about an undercarriage axis (11), extending parallel to a carrier axis (30) of the carrier joint (5) and spaced from the same, by means of a rotation drive (10).

2. A machine according to claim 1, **characterized in that** each carrier end-section (6) - for pivoting relative to the undercarriage girder (9) about a pivot axis (26) extending in a longitudinal direction (20) of the carrier - is connected to a pivot drive (28).

3. A machine according to claim 2, **characterized in that** the pivot axis (26) is arranged centrally with respect to an undercarriage axis (11) of the on-track undercarriage (7).

4. A machine according to claim 1 to 3, **characterized in that** each carrier end-section (6) is mounted on a pivot support (27) connected to the undercarriage girder (9) for rotation about the undercarriage axis (11), and the pivot drive (28) is fastened, on the one hand, to the carrier section (6) and, on the other hand, to the pivot support (27).

5. A machine according to claim 4, **characterized in that** a pivot angle α of 60° is provided for the pivoting of the carrier end-section (6) about the pivot axis (26).

6. A machine according to one of claims 1 to 5, **characterized in that** the carrier joint (5) can be distanced relative to the undercarriage axis (11) in the longitudinal direction (20) of the carrier by means of a telescopic drive (31) mounted in the carrier end-section (6).

7. A machine according to one of claims 1 to 6, **characterized in that** the distance between the carrier axis (30) and the undercarriage axis (11) of the carrier end-section (6) is greater than the distance between the undercarriage axis (11) and a bogie pivot axis (15) of the on-track undercarriage (7).

8. A machine according to one of claims 1 to 7, **characterized in that** the carrier end-section (6) is elongated in the direction from the carrier axis (30) to the undercarriage axis (11) beyond the latter by means of a counterweight section (32).

9. A machine according to claim 8, **characterized in that** the counterweight section (32) can be distanced from the undercarriage axis (11) by means of a drive.

10. A machine according to claim 1, **characterized in that** a number of fastening devices (17) is provided, arranged one following the other in the longitudinal direction (20) of the carrier and each connected to a pair of cable winches (16), which comprise in each case an opening (21) for receiving a centering pin (22) projecting from the carrier mid-section (4).

11. A machine according to claim 10, **characterized in that** each fastening device (17) is provided with fixing clamps (23), mounted for displacement in a transverse direction extending perpendicularly to the longitudinal direction (20) of the carrier and including a hook (25) which may be pushed under a rail (24) of the track switch (2).

12. A machine according to one of claims 1 to 11, **characterized in that** the crawler track (8) is arranged between two on-track undercarriages (7).

13. A machine according to one of claims 1 to 12, **characterized in that** the on-track undercarriage (7) is vertically adjustable relative to the undercarriage girder (9) by means of a drive (14).

14. A machine according to one of claims 1 to 13, **characterized in that** a vertically adjustable lifting ram (36) for distance fixation provided between the carrier end-section (6) and the undercarriage girder (9).

## Revendications

1. Machine pour le transport d'aiguillages de voie (2) et leur dépôt sur un lit de ballast (35), composée d'un treuil à câble (16) et de dispositifs de fixation (17) pour la liaison au support d'aiguillage (3) présentant les aiguillages de voie (2) qui peut s'appuyer côté extrémité à chaque fois sur une voie ferrée (34) ou un lit de ballast (35) par le biais d'un mécanisme de roulement ferroviaire et d'un mécanisme de roulement à chenilles (7, 8), **caractérisée par les caractéristiques suivantes :**
a) le mécanisme de roulement ferroviaire et le mécanisme de roulement à chenilles (7, 8) sont à chaque fois reliés ensemble par un support de mécanisme de roulement commun (9),
b) le support d'aiguillage (3) se compose d'une section de support centrale (4) reliée au treuil à câble (16) et de deux sections de support côté extrémité (6) reliées côté extrémité à chaque fois par une articulation de support (5) de manière articulée à la section de support centrale (4) et logées sur le support de mécanisme de roulement (9),
c) chacune des deux sections de support côté extrémité (6) peut pivoter par un entraînement à rotation (10) autour d'un axe de mécanisme de roulement (11) parallèle à un axe de support (30) de l'articulation de support (5) et écarté de celle-ci par rapport au support de mécanisme de roulement (9).

2. Machine selon la revendication 1, **caractérisée en ce que** chaque section de support côté extrémité (6) est reliée à un entraînement à pivotement (28) pour pivoter autour d'un axe de pivotement (26) s'étendant dans une direction longitudinale du support (20) par rapport au support de mécanisme de roulement (9).

3. Machine selon la revendication 2, **caractérisée en ce que** l'axe de pivotement (26) est disposé au centre par rapport à un axe de mécanisme de roulement (11) du mécanisme de roulement ferroviaire (7).

4. Machine selon les revendications 1 à 3, **caractérisée en ce que** chaque section de support côté extrémité (6) est logée sur un support pivotant (27) relié au support de mécanisme de roulement (9) à rotation autour de l'axe de mécanisme de roulement (11) et l'entraînement à pivotement (28) est fixé d'un côté à la section de support (6) et de l'autre au support pivotant (27).

5. Machine selon la revendication 4, **caractérisée en ce qu'**un angle de pivotement α de 60° est prévu pour le pivotement de la section de support côté extrémité (6) autour de l'axe de pivotement (26).

6. Machine selon l'une quelconque des revendications 1 à 5, **caractérisée en ce que** l'articulation de support (5) peut être écartée par rapport à l'axe de mécanisme de roulement (11) dans la direction longitudinale du support (20) par un entraînement télescopique (31) logé dans la section de support côté extrémité (6).

7. Machine selon l'une quelconque des revendications 1 à 6, **caractérisée en ce que** l'écart entre l'axe de support (30) et l'axe de mécanisme de roulement (11) de la section de support côté extrémité (6) est plus grand que l'écart entre l'axe de mécanisme de roulement (11) et un axe de tourillon (15) du mécanisme de roulement ferroviaire (7).

8. Machine selon l'une quelconque des revendications 1 à 7, **caractérisée en ce que** la section de support côté extrémité (6) est prolongée dans la direction allant de l'axe de support (30) vers l'axe de mécanisme de roulement (11) au-delà de celui-ci par une section de contrepoids (32).

9. Machine selon la revendication 8, **caractérisée en ce que** la section de contrepoids (32) peut être écartée de l'axe de mécanisme de roulement (11) par un entraînement ().

10. Machine selon la revendication 1, **caractérisée en ce qu'**un certain nombre de dispositifs de fixation (17) disposés les uns derrière les autres dans la direction longitudinale du support (20), reliés chacun à une paire de treuils à câble (16) est prévu, lesquels présentent chacun une ouverture (21) pour recevoir un boulon de centrage (22) dépassant de la section de support centrale (4).

11. Machine selon la revendication 10, **caractérisée en ce que** des crochets de fixation (23) logés à coulissement dans une direction transversale perpendiculaire à la direction longitudinale du support (20) avec un crochet (25) coulissant sous un rail (24) de l'aiguillage de voie (2) sont prévus sur chaque dispositif de fixation (17).

12. Machine selon l'une quelconque des revendications 1 à 11, **caractérisée en ce que** le mécanisme de roulement à chenilles (8) est disposé entre deux mécanismes de roulement ferroviaires (7).

13. Machine selon l'une quelconque des revendications 1 à 12, **caractérisée en ce que** le mécanisme de roulement ferroviaire (7) peut être réglé en hauteur par un entraînement (14) par rapport au support de mécanisme de roulement (9).

14. Machine selon l'une quelconque des revendications 1 à 13, **caractérisée en ce qu'**un étançon de levage réglable en hauteur (36) est prévu pour la fixation d'écart entre la section de support côté extrémité (6) et le support de mécanisme de roulement (9).
